# EUROPÄISCHE PATENTSCHRIFT

(11) **EP 0 022 851 B1**
(45) Veröffentlichungstag und Bekanntmachung des Hinweises auf die Patenterteilung: **09.02.1983**
(21) Anmeldenummer: 80900342.9
(22) Anmeldetag: 31.01.1980
(51) Int. Cl.: F04B 15/02, F04B 7/02

(54) **ZWEIZYLINDER-PUMPE, INSBESONDERE ZUR FÖRDERUNG VON DICKSTOFFEN**
TWIN-CYLINDER PUMP, IN PARTICULAR FOR PUMPING THICK LIQUIDS
POMPE A DEUX CYLINDRES, EN PARTICULIER POUR LE POMPAGE DE LIQUIDES EPAIS

(30) Priorität: 01.02.1979 DE 2903749
(43) Veröffentlichungstag der Anmeldung: 28.01.1981
(73) Patentinhaber: SCHLECHT, Karl, D-70597 Stuttgart (DE)
(72) Erfinder: SCHLECHT, Karl, D-70597 Stuttgart (DE)
(74) Vertreter: Maier, Eugen, Dr.-Ing.
(86) Internationale Anmeldenummer: DE8000011
(87) Internationale Veröffentlichungsnummer: WO8001594

## Beschreibung

### Technisches Gebiet

Die Erfindung betrifft eine Pumpe mit zwei parallel zueinander angeordneten, in einen Füllbehälter mündenden Zylindern, insbesondere zur Förderung von Dickstoffen, wie z. B. Beton, mit einem S-förmig gekrümmten, innerhalb des Füllbehälters angeordneten, an seinem förderleitungsseitigen Ende in der Wand des Füllbehälters schwenkbar gelagerten, mit seinem förderzylinderseitigen Ende im Wechsel vor die Förderzylinder schwenkbaren Rohr, das über einen gegenüber dem Rohr abgedichteten Verschleißring gegen die förderzylinderseitige Wand des Füllbehälters und über einen Dichtring gegen die Stirnfläche der Förderleitung anliegt.

Bei Pumpen dieser Art wird das Fördergut während des Rückwärtshubs des Kolbens des einen Förderzylinders aus dem Füllbehälter in diesen Zylinder eingesaugt, während bei dem gleichzeitigen Vorwärtshub des Kolbens des anderen Förderzylinders das zuvor in diesen Förderzylinder eingesaugte Fördergut durch das Schwenkrohr in die an das Schwenkrohr angeschlossene förderleitung gepreßt wird.

Bei der Konstruktion dieser Pumpen muß darauf geachtet werden, daß der Verschleißring bei dem jeweiligen Druckhub eines Förderzylinders vollkommen dicht gegen die Rückwand des Füllbehälters bzw. gegen eine die Rückwand abdeckende, aus verschleißfestem Werkstoff bestehende Druckplatte anliegt, um zu verhindern, daß Flüssigkeit oder auch feinkörnige Bestandteile des Fördergutes an dieser Stelle aus dem Fördergut austreten, was zu einem erhöhten Verschleiß der sich gegeneinander bewegenden Teile und im Falle von Beton dazu führt, daß dieser verarmt. Es wurde nämlich festgestellt, daß unter der Wirkung des sehr hohen Druckes, mit welchem beispielsweise Beton durch das Schwenkrohr gepreßt wird, dieser sich von der Rückwand des Füllbehälters bzw. von einer mit dieser Rückwand verbundenen Druckplatte abhebt und auch elastischen Verformungen unterworfen ist.

### Stand der Technik

Zur Vermeidung dieser Nachteile ist schon vorgeschlagen worden (DE-A-2 444 464) den Schwenkrohrantrieb durch entsprechende Dimensionierung der Schaltwelle und des am Schwenkrohrende angreifenden Schwenkhebels zu versteifen oder den Schwenkrohrantrieb so auszubilden, daß dessen Organe nicht nur am förderzylinderseitigen Ende, sondern auch am lagerseitigen Ende des Schwenkrohrs angreifen, wodurch gleichzeitig einer elastischen Verformung des Schwenkrohrs entgegengewirkt wird. Um die Ausbildung eines trotz dieser Maßnahmen nicht zu verhindernden Spaltes am zylinderseitigen Ende des Schwenkrohrs zu vermeiden, wird darüber hinaus vorgeschlagen, die vor der Rückwand des Füllbehälters angeordnete Druckplatte gegenüber der Rückwand verstellbar auszubilden.

Eine zuverlässige Abdichtung soll nach einem weiteren Vorschlag (DEA2632816 dadurch erzielt werden, daß der Verschleißring an einer zusätzlichen Spannvorrichtung gegenüber dem Schwenkrohrende beweglich und vorteilhafterweise schwenkbar gelagert ist, um auf diese Weise einem ungleichmäßigen Verschleiß des Verschleißrings entgegenzuwirken, der dadurch hervorgerufen wird, daß die der Schwenkachse des Schwenkrohrs näher gelegenen Bereiche des Verschfeißrings einem geringeren Verschleiß unterworfen sind als die entfernteren Bereiche, die bei einer Schwenkbewegung eine größere Fläche der Behälterrückwand bzw. deren Druckplatte überstreichen.

Diese Vorrichtungen machen jedoch verhältnismäßig aufwendige Konstruktionen erforderlich, die den Nachteil aufweisen, daß ein Auswechseln der dem Verschleiß unterworfenen Teile mit Schwierigkeiten verbunden ist und daß der angestrebte Zweck insbesondere bei sehr hohen, im Schwenkrohr auftretenden Drücken nicht zufriedenstellend erzielt wird.

### Offenbarung der Erfindung

Der Erfindung liegt daher die Aufgabe zugrunde, eine zuverlässige Abdichtung des Schwenkrohrs sowohl an dessen förderzylinderseitigem Ende als auch an dessen lagerseitigem Ende mit konstruktiv einfacheren Mitteln zu gewährleisten, einen gleichmäßigen Verschleiß der Verschleißteile zu erzielen und deren Austauschbarkeit zu erleichtern sowie das Schwenkrohr vorteilhafterweise so auszubilden, daß es wahlweise um 180° um eine Querachse geschwenkt eingebaut werden kann.

Diese Aufgabe wird gemäß der Erfindung dadurch gelöst, daß der Außendurchmesser der vom Druck des Fördergutes beaufschlagten förderleitungsseitigen Stirnfläche des axial verschiebbaren Schwenkrohrs größer ist als der Dicht-Wirkdurchmesser der ringförmigen Berührungsfläche, mit der der Verschleißring mittelbar oder unmittelbar gegen die förderzylinderseitige Wand - im folgenden »Rückwand« genannt - des Füllbehälters anliegt. Die Beaufschlagung der förderleitungsseitigen Stirnfläche des Schwenkrohres erfolgt vorteilhafterweise hydrostatisch über ein elastisches Element, das vorteilhafterweise gleichzeitig eine Dichtfunktion ausübt.

Das förderleitungsseitige Schwenklager weist vorteilhafterweise ein axiales Widerlager auf, das durch den Druckflansch eines Verbindungsrohres gebildet wird, das zur Einstellung einer bestimmten Vorspannung des elastischen Elements bzw. auch zu dessen Nachstellung vorteilhafterweise mittels Zuganker mit dem Füllbehälter, vorzugsweise mit dessen Rückwand verbunden ist.

Durch die erfindungsgemäße Ausbildung des Schwenklagers und die Bemessung des Dicht-Wirkdurchmessers wird der auf die Teile des Schwenklagers wirkende Fördergutdruck in eine auf die Stirnfläche des Schwenkrohrs wirkende Axialschubkraft umgesetzt und damit eine erhöhte Anpressung des Verschleißrings gegen die Rückwand des Füllbehälters bzw. gegen eine gegen die Rückwand des Füllbehälters angepreßte, aus verschleißfestem Werkstoff bestehende Druckplatte bewirkt, die zwei dem Innendurchmesser der Förderzylinder entsprechende Aussparungen aufweist.

Weitere Vorteile der erfindungsgemäßen Konstruktion ergeben sich aus den Unteransprüchen und der Zeichnung, die in schematischer Weise ein Ausführungsbeispiel des Erfindungsgegenstandes darstellt und im folgenden beschrieben ist:

### Beschreibung der Zeichnung

### in der Zeichnung zeigt

Fig. 1 einen Längsschnitt durch das vordere Ende des einen der beiden Förderzylinder, die Schwenkvorrichtung, das Schwenkrohr und dessen Lager,
Fig. 2 eine Draufsicht auf den in Fig. 1 dargestellten Teil der Pumpe, teilweise im Schnitt,
Fig. 3 einen senkrechten, in zueinander parallelen Ebenen durch den Füllbehälter, das Schwenkrohr und die Schwenkvorrichtung gelegten Schnitt.

Die Schwenkvorrichtung besteht aus dem Schalthebel 12, der in der Rückwand 44 des Füllbehälters 1 gelagerten Schaltwelle 11 und dem das Ende des Schwenkrohrs 5 teilweise umfassenden Schwenkhebel 10. Der Schalthebel 12 wird mittels zweier Hydraulikzylinder 40 betätigt, die in durch Ansätze 43 der Rückwand 44 gebildeten Gelenkpfannen 42 gelagert sind und deren Kolbenstangen in Kugelgelenken des Schalthebels 12 angreifen. Dadurch, daß die Hydraulikzylinder 40, wie aus Fig. ersichtlich ist, mit der Rückwand 44 einen spitzen Winkel bilden, wird auf die Schaltwelle 11 eine Axialkraft ausgeübt, die die axiale Anpressung des Schwenkrohres 5 bzw. des auf ihr angeordneten Verschleißringes 20 gegen die Druckplatte 22 - im folgenden »Brillenplatte« genannt - unterstützt. Um etwaige Verspannungen des Lagers der Schaltwelle 11 zu vermeiden, die durch elastische Verformungen des Füllbehälters und seiner Rückwand hervorgerufen werden können, ist das Lager 18 so ausgebildet, daß eine leicht kardanische Beweglichkeit der Schaltwelle 11 möglich ist. Auf den ein Sechskantprofil aufweisenden Enden der Schaltwelle 11 ist der Schalthebel 12 und der Schwenkhebel 10 mittels Spannschrauben 13 bzw. 15 befestigt. In den Hydraulikzylindern 40 wirkt vorteilhafterweise der die Kolben 3 der Förderzylinder 2 antreibende Hydraulikdruck, so daß bei zunehmendem Druck die in Achsrichtung der Schaltwelle 11 wirkende Kraftkomponente der Hydraulikzylinder 40 eine zunehmende, dichtende Anpreßkraft auf das Schwenkrohr 5 ausübt. Das Lager 18 ist mittels Dichtringen 17 abgedichtet. Zur druckfesten Halterung der Brillenplatte 22 weist diese in ihrem an das Gehäuse des Lagers 18 angrenzenden Bereich sowie in dem an dem Boden des Füllbehälters 1 angrenzenden Randbereich eine Schrägfläche 7 auf, die von schrägen Gegenflächen, wie sie am Umfang 8 des Lagergehäuses und an Klemmleisten 9 vorgesehen sind, übergriffen werden. Die mit Schrauben gegen die Rückwand 44 angezogenen Klemmleisten 9 drücken die Brillenplatte 22 gegen die Gegenschrägtläche am Umfang 8 des Lagergehäuses und damit gegen die Rückwand 44, in die eine Dichtung 23 eingelegt ist. Diese Art der Befestigung der Brillenplatte 22 ermöglicht deren Herstellung aus verschleißfestem hartem und das Anbringen von Bohrungen erschwerendem Werkstoff sowie eine leichte Austauschbarkeit.

Der Verschleißring 20 ist gegenüber dem Schwenkrohr 5 mittels eines gegen eine Ringschulter anliegenden Dichtringes 21 abgedichtet. Dieser läßt dem Verschleißring einen gewissen Bewegungsspielraum, so daß er auch bei Fluchtungsfehlern oder elastischen Verformungen am gesamten Umfang der in der Brillenplatte 22 vorgesehenen, mit den Zylinderöffnungen 25 übereinstimmenden kreisförmigen Aussparungen dichtend anliegt. Der Verschleißring 20 liegt unter Druck gegen den Schwenkhebel 10 an, der seinerseits gegen eine Ringschulter 38 des Schwenkrohres anliegt, wodurch verhindert wird, daß bei allzu großer axialer Anpreßkraft der Dichtring 21 zerquetscht wird. Um auch bei einem ungleichmäßigen Verschleiß der Oberfläche der Brillenplatte 22 ein gleichmäßiges Anliegen des Verschleißringes 20 zu gewährleisten, ist zwischen dem Schwenkhebel 10 bzw. dem Schwenkrohr 5 und dem Verschleißring 20 eine ballige Berührungsfläche vorgesehen.

Am lagerseitigen Ende des Schwenkrohres 5 ist in eine zylindrische Aussparung eine Lagerbuchse 32 eingesetzt, deren Außendurchmesser 28 (B) größer ist als der Dicht-Wirkdurchmesser 26 (A) der gegen die Brillenplatte 22 anliegenden Stirnfläche des Verschleißringes 20. Diese Lagerbuchse 32 ist in der Lagerschale 31 gelagert, deren konusförmige Stirnfläche von dem Kragen eines topfförmigen Teils 30 übergriffen wird, der mit Schrauben an der Wand des Füllbehälters 1 befestigt ist. Zwischen der Stirnfläche des Schwenkrohres 5 und der Lagerbuchse 32 einerseits und dem Flansch des Verbindungsrohres 4 ist das als Dichtring wirkende elastische Element 33 angeordnet, das von einer Druckhülse 34 umschlossen ist. An seitlichen Ansätzen des Verbindungsrohres 4 greifen Zuganker 36 an, deren anderes Ende in die Rückwand 44 eingeschraubt ist. Auf diese Zuganker sind selbstsichernde Muttern 37 aufgeschraubt, die die Vorspannung der Lagerschale 31 und des Dichtringes 33 begrenzen sowie den Ein- und Ausbau bei Vermeidung von Fehleinstellungen erleichtern. Diese Ausbildung des Schwenklagers ermöglicht im Zusammenhang mit den Spannschrauben 15 einen leichten Ausbau des Schwenkrohres 5 im Verschleißfall. Nach Entfernung des Verbindungsrohres 4 und Demontage des Topfes 30 kann das Schwenkrohr 5 auch nach oben ausgebaut werden. Ein Ausbau des Schwenkrohres 5 ist aber auch nach Entfernung des Verbindungsrohres 4 bei noch eingebauter Lagerschale 31 in Axialrichtung nach der Druckseite hin möglich.

Der auf die Lagerschale 31 von der Druckhülse 34 ausgeübte Druck bewirkt eine radiale Anpressung und Nachstellung der Lagerschale 31, wodurch ein Lagerverschleiß ausgeglichen bzw. das Eindringen von Fördergut in das Lager verhindert wird.

Die ringförmigen Aussparungen an den beiden Enden des Schwenkrohres 5 weisen dieselben Abmessungen auf, so daß bei gleich großen Außendurchmessern 27 und 29 das Schwenkrohr 5 bei einseitigem Verschleiß um 180° um die Querachse geschwenkt eingebaut werden kann.

Ein gleichmäßiger Verschleiß des Verschleißringes 20 an seinen Stirnflächen wird dadurch gewährleistet, daß dieser sich auf dem Schwenkrohrende um seine Achse drehen kann, wodurch die Lebensdauer dieses Verschleißringes erhöht wird. Infolge der selbsttätigen Nachstellung der Verschleißteile und des auf das Schwenkrohr 5 ausgeübten Axialschubs sowie durch den gleichmäßigen Verschleiß der Verschleißteile an der ganzen dem Verschleiß ausgesetzten Oberfläche wird eine gegenüber bekannten Pumpen erhöhte Betriebssicherheit erzielt.

## Patentansprüche

1. Pumpe mit zwei parallel zueinander angeordneten, in einen Füllbehälter mündenden Zylindern, insbesondere zur Förderung von Dickstoffen, wie z. B. Beton, mit einem S-förmig gekrümmten, innerhalb des Füllbehälters angeordneten, an seinem förderleitungsseitigen Ende in der Wand des Füllbehälters schwenkbar gelagerten, mit seinem förderzylinderseitigen Ende im Wechsel vor die Förderzylinder schwenkbaren Rohr, das über einen gegenüber dem Rohr abgedichteten Verschleißring gegen die förderzylinderseitige Wand des Füllbehälters und über einen Dichtring gegen die Stirnfläche der Förderleitung anliegt, dadurch gekennzeichnet, daß der Außendurchmesser der vom Druck des Fördergutes beaufschlagten förderleitungsseitigen Stirnfläche des axial verschiebbaren Schwenkrohres (5) größer ist als der Dicht-Wirkdurchmesser (26) der ringförmigen Berührungsfläche, mit der der Verschleißring (20) mittelbar oder unmittelbar gegen die förderzylinderseitige Wand (44) - im folgenden »Rückwand« genannt - des Füllbehälters (1) anliegt.

2. Pumpe nach Anspruch 1, dadurch gekennzeichnet, daß die förderleitungsseitige Stirnfläche des Schwenkrohres (5) hydrostatisch über den als ein elastisches Element ausgebildeten Dichtring (33) vom Druck des Fördergutes beaufschlagt wird.

3. Pumpe nach den Ansprüchen 1 und 2, dadurch gekennzeichnet, daß das förderleitungsseitige Schwenklager ein axiales Widerlager (4) aufweist, das als ein einen Druckflansch aufweisendes Verbindungsrohr ausgebildet ist.

4. Pumpe nach Anspruch 3, dadurch gekennzeichnet, daß das Verbindungsrohr (4) mittels Zuganker (36) axial nachstellbar und leicht lösbar mit dem Füllbehälter (1) verbunden ist.

5. Pumpe nach Anspruch 4, dadurch gekennzeichnet, daß das Verbindungsrohr (4) mittels Zuganker (36) mit der Rückwand (44) des Füllbehälters (1) verbunden ist.

6. Pumpe nach einem der Ansprüche 1 bis 5, dadurch gekennzeichnet, daß der Verschleißring (20) das förderzylinderseitige Ende des Schwenkrohres (5) übergreift und gegen eine gegen die förderzylinderseitige Wand (44) des Füllbehälters (1) angepreßte, aus verschleißfestem Werkstoff bestehende, zwei dem Innendurchmesser der Förderzylinder (2) entsprechende Aussparungen aufweisende Druckplatte (22) anliegt.

7. Pumpe nach Anspruch 6, dadurch gekennzeichnet, daß die Druckplatte (22) abnehmbar ausgebildet ist und mittels sie randseitig übergreifender, mit der Rückwand (44) des Füllbehälters (1) verschraubter Klemmleisten (9) gegen die Rückwand (44) gepreßt wird.

8. Pumpe nach Anspruch 7, dadurch gekennzeichnet, daß zwischen der Druckplatte (22) und der Rückwand (44) des Füllbehälters (1) ein Dichtring (23) angeordnet ist.

9. Pumpe nach einem der Ansprüche 1 bis 8, dadurch gekennzeichnet, daß der das Schwenkrohr (5) übergreifende, gegenüber dem Schwenkrohr (5) abgedichtete Verschleißring (20) einen gegen eine Ringnut anliegenden Dichtring (21) aufweist.

10. Pumpe nach einem der Ansprüche 1 bis 9, dadurch gekennzeichnet, daß die Enden des über seine ganze Länge denselben Innendurchmesser aufweisenden Schwenkrohres (5) an ihrem äußeren Umfang unter sich gleich ausgebildete zylindrische Aussparungen aufweisen, in die eine einerseits gegen die durch die Aussparung gebildete Ringschulter des Schwenkrohres (5) und andererseits gegen das als Dichtring ausgebildete elastische Element (33) anliegende Lagerbuchse (32) eingesetzt ist bzw. in die die Klauen eines an der Rückwand (44) des Füllbehälters (1) gelagerten Schwenkhebels (10) eingreifen.

11. Pumpe nach einem der Ansprüche 1 bis 5 und 10, dadurch gekennzeichnet, daß zwischen einer Lagerschale (31) des Schwenklagers und dem Druckflansch des Verbindungsrohres (4) eine am Umfang des elastischen Elements (33) anliegende Druckhülse (34) angeordnet ist.

12. Pumpe nach Anspruch 1, dadurch gekennzeichnet, daß der mittels des Dichtringes (21) gegenüber dem Schwenkrohr (5) abgedichtete Verschleißring (20) drehbar auf dem Schwenkrohrende angeordnet ist.

13. Pumpe nach den Ansprüchen 1 und 10, dadurch gekennzeichnet, daß der Schwenkhebel (10) an einer in der Rückwand (44) des Füllbehälters (1) gelagerten Schaltwelle (11) angeordnet ist, auf deren rückwärtiges Ende ein Schalthebel (12) aufgekeilt ist, der von zwei in mit der Rückwand (44) einen spitzen Winkel bildenden Ebenen sich erstreckenden Hydraulikzylindern (40) betätigt wird, die in durch Ansätze (43) der Rückwand (44) gebildeten Gelenkpfannen (42) gelagert sind und deren Kolbenstangen in Kugelgelenken (41) des Schalthebels (12) angreifen.

## Claims

1. A pump with two mutually parallel cylinders, opening into a charging container, in particular for conveying thick materials, such as concrete for example, and with an S-shaped tube which is arranged within the charging container, is swivellably mounted at its conveying-pipe-side end in the wall of the charging container and can be swivelled to bring its conveying-cylinder-side end in front of each of the conveying cylinders in turn, which tube bears, by way of wearresisting rings, against the conveying-cylinder-side wall of the charging container and, by way of a sealing ring, against the end-face of the conveying pipe, characterized in that the outside diameter of the conveying-pipe-side end face of the axially displaceable swivel tube (5), that is acted upon by the pressure of the conveyed material, is greater than the effective sealing diameter (26) of the annular contact face whereby the wear-resisting ring (20) bears indirectly or directly against the conveying-cylinder-side wall (44) of the charging container (1), this wall being hereinafter referred to as »the rear wall«.

2. A pump according to claim 1, characterized in that the conveying-pipe-side end face of the swivel tube (5) is acted upon hydrostatically by the conveyed material by way of the sealing ring (33) constituted by a resilient element.

3. A pump according to claims 1 and 2, characterized in that the conveying-pipe-side swivel bearing has an axial backing element (4), which is constituted by a connecting pipe having a pressure flange.

4. A pump according to claim 3, characterized in that the connecting tube (4) is connected to the charging container (1) in an axially adjustable and readily releasable manner by means of tie-rods (36).

5. A pump according to claim 4, characterized in that the connecting tube (4) is connected to the rear wall (44) of the charging container (1) by means of tie-rods (36).

6. A pump according to any one of claims 1 to 5, characterized in that the wear-resisting ring (20) embraces the conveying-cylinder-side end of the swivel tube (5) and bears against a pressure plate (22) which is pressed against the conveying-cylinder-side wall (44) of the charging container (1), is made of a wear-resisting material and has two recesses corresponding to the inside diameter of the conveying cylinders (2).

7. A pump according to claim 6, characterized in that the pressure plate (22) is designed to be removable and is pressed against the rear wall (44) by means of clamping strips (9), which overlap it at its edge and are screwed to the rear wall (44) of the charging container (1).

8. A pump according to claim 7, characterized in that a sealirg ring (23) is arranged between the pressure plate (22) and the rear wall (44) of the charging container (1).

9. A pump according to any one of claims 1 to 8, characterized in that the wear-resisting ring (20), which overlaps, and is sealed off from, the swivel tube (5) has a sealing ring (21) lying in an annular groove.

10. A pump according to any one of claims 1 to 9, characterized in that the ends of the swivel tube (5), which is of the same inside diameter along its entire length, have, at their periphery, cylindrical recesses all of the same shape, in which is inserted a bearing bush (32) which bears, on the one hand, against the annular shoulder of the swivel tube (5), that is formed by the recess, and, on the other hand, against the resilient element (13) constituting the sealing ring and in which recesses engage the ciaws of a rocking lever (10) mounted on the rear wall (44) of the charging container (1).

11. A pump according to any one of claims 1 to 5 and 10, characterized in that a pressure sleeve (34), bearing against the periphery of the resilient element (33), is arranged between a bearing box (31) of the swivel bearing and the pressure flange of the connecting tube (4).

12. A pump according to claim 1, characterized in that the wear-resisting ring (20), sealed off from the swivel tube (5) by means of the sealing ring (21), is arranged to rotate on the end of the swivel tube.

13. A pump according to claims 1 and 10, characterized in that the rocking lever (10) is arranged on a control shaft (11), which is mounted in the rear wall (44) of the charging container (1), and on the rear end of which is keyed a control lever (12), which is actuated by two hydraulic cylinders (40), which extend along planes forming an acute angle with the rear wall (44) and which are mounted in hinge seats (42), formed by lugs on the rear wall (44), the piston rods of said cylinders engaging ball-and-socket joints (41) associated with the control lever (12).

## Revendications

1. Pompe à deux cylindres, disposés parallèlement l'un à l'autre et débouchant dans un récipient de remplissage, destinée en particulier au transport de liquides épais tels que le béton, ladite pompe comprenant un tube en »S« disposé à l'intérieur du récipient de remplissage, monté à pivotement par son extrémité tournée vers la canalisation de transport dans la paroi du révipient de remplissage, et dont l'extrémité tournée vers les cylindres de refoulement peut pivoter pour venir alternativement devant ces cylindres de refoulement, ledit tube s'appliquant, en formant un joint étanche, contre la paroi de refoulement du récipient de remplissage par l'intermédiaire d'une bague d'usure et contre la paroi avant de la conduite de refoulement par l'intermédiaire d'une bague d'étanchéité, caractérisée en ce que le diamètre extérieur de la surface frontale du tube pivotant (5) (monté pour pouvoir se déplacer axialement) qui est tournée vers la canalisation de transport et qui est soumise à la pression exercée par la matière à transporter, est plus grand que le diamètre efficace de joint (26) de la surface annulaire de contact par laquelle la bague d'usure (20) s'applique avec ou sans intermédiaire contre la paroi (44) du récipient de remplissage tournée vers les cylindres de refoulement, paroi qui sera ci-après appelée »paroi arrière« du récipient de remplissage.

2. Pompe selon la revendication 1, caractérisée en ce que la surface frontale tournée vers la canalisation de transport, du tube pivotant (5) est soumise hydrostatiquement à la pression de la matière à transporter par l'intermédiaire d'un joint d'étanchéité réalisé sous forme d'un élément élastique.

3. Pompe selon les revendications 1 et 2, caractérisée en ce que le palier de pivotement tourné vers la canalisation de transport comporte une butée axiale (4) qui est réalisée sous la forme d'un tube de liaison présentant une bride de poussée.

4. Pompe selon la revendication 3, caractérisée en ce que le tube de liaison (4) peut être réglé axialement par des tirants (36) et est lié au récipient de remplissage (1) de façon à être aisément détachable.

5. Pompe selon la revendication 4, caractérisée en ce que le tube de liaison (4) est relié par des tirants (36) à la paroi arrière (44) du récipient de remplissage (1).

6. Pompe selon une des revendications 1 à 5, caractérisée en ce que la bague d'usure (20) vient coiffer l'extrémité tournée vers les cylindres du tube pivotant (5), s'applique contre une plaque de pression (22) qui s'appuie sur la paroi (44) du récipient de remplissage tournée vers les cylindres de refoulement, et est faite d'un matériau résistant à l'usure et présente deux ouvertures correspondant au diamètre intérieur des cylindres de refoulement (2).

7. Pompe selon la revendication 6, caractérisée en ce que la plaque de pression (22) est agencée pour être amovible et qu'elle est appliquée contre la paroi arrière (44) du récipient de remplissage par des listels de serrage (9) qui la saississent par ses bords et sont fixés par des vis sur la paroi arrière du récipient de remplissage.

8. Pompe selon la revendication 7, caractérisée en ce que, entre la plaque de pression (22) et la paroi arrière (44) du récipient de remplissage (1), est disposée une bague d'étanchéité (23).

9. Pompe selon une des revendications 1 à 8, caractérisée en ce que la bague d'usure (20) qui vient coiffer le tube oscillant (5) auquel elle est reliée par un joint étanche présente une bague d'étanchéité (21) épaulée par une gorge annulaire.

10. Pompe selon une des revendications 1 à 9, caractérisée en ce que les extrémités du tube pivotant (5) - qui présente le même diamètre sur toute sa longueur - présentent sur leur pourtour extérieur des gorges annulaires cylindriques, de même configuration, dans lesquelles est logée une coquille de palier (32) qui s'applique d'une part contre l'épaulement annulaire formé par la gorge sur le tube pivotant (5) et d'autre part contre l'élément élastique (33) agencé pour servir de bague d'étanchéité, et, (du côté des cylindres de refoulement) viennent s'engager les mâchoires d'un levier de pivotement (10) tourillonnant dans la paroi arrière (44) du récipient de remplissage (1).

11. Pompe selon une des revendications 1 à 5 et 10, caractérisée en ce que, entre une coquille (31) du palier de pivotement et la bride de pression du tube de liaison (4) est disposée une douille de pression (34) qui s'applique sur la périphérie de l'élément élastique (33).

12. Pompe selon la revendication 1, caractérisée en ce que la bague d'usure (20), rendue étanche, par rapport au tube pivotant (5), au moyen de la bague d'étanchéité (21) est agencée pour pouvoir tourner sur l'extrémité du tube pivotant.

13. Pompe selon les revendications 1 et 10, caractérisée en ce que le levier de pivotement (10) est disposé sur un arbre de commutation (11) tourillonnant dans la paroi arrière (44) du récipient de remplissage (1), et sur l'extrémité arrière duquel est relié un levier de commutation (12) actionné par deux vérins hydrauliques (40) disposés dans les plans faisant un angle aigu avec la paroi arrière (44), qui viennent s'articuler dans des cavités (42) formées par des prolongements (43) de la paroi arrière (44) et dont les tiges de piston attaquent des articulations sphériques (41) du levier de commutation (12).
